# EUROPÄISCHE PATENTSCHRIFT

(11) **EP 0 748 416 B1**
(45) Veröffentlichungstag und Bekanntmachung des Hinweises auf die Patenterteilung: **17.04.2002**
(21) Anmeldenummer: 95942673.5
(22) Anmeldetag: 15.12.1995
(51) Int. Cl.: F01L 9/04

(54) **Elektromagnetische Stellvorrichtung eines Gaswechselventils an einer Kolbenbrennkraftmaschine**
Electromagnetically actuated valve in an internal combustion engine
Commande électromagnétique d'une soupape dans un moteur a combustion interne

(30) Priorität: 21.12.1994 DE 9420463 U
(43) Veröffentlichungstag der Anmeldung: 18.12.1996
(62) Teilanmeldung aus: 00123025.9
(73) Patentinhaber: FEV Motorentechnik GmbH, 52078 Aachen (DE)
(72) Erfinder: ESCH, Thomas, D-52070 Aachen (DE); PISCHINGER, Martin, D-52072 Aachen (DE); SCHEBITZ, Michael, D-52249 Eschweiler (DE)
(74) Vertreter: Langmaack, Jürgen, Dipl.-Ing.
(86) Internationale Anmeldenummer: EP9504970
(87) Internationale Veröffentlichungsnummer: WO9619643

(56) Entgegenhaltungen:
- EP-A- 0 405 189
- DE-A- 2 630 512
- DE-A- 4 004 876
- US-A- 1 471 861
- US-A- 3 882 833
- US-A- 4 831 973

## Beschreibung

Elektromagnetisch betätigbare Stellvorrichtungen zur Betätigung von Gaswechselventilen an Brennkraftmaschinen sind bekannt, so beispielsweise aus EP-A-0 043 426 und EP-A-0 197 357. Die aus diesen Druckschriften bekannten Bauformen weisen jedoch ein hohes spezifisches Leistungsgewicht und einen hohen Raumbedarf auf, so daß sie bei der Anwendung als Stellvorrichtungen für Gaswechselventile an Brennkraftmaschinen moderner Bauart, insbesondere solchen mit Mehrventilbetrieb, nicht einsetzbar sind.

Vergleichbare Betätigungsvorrichtungen sind beispielsweise aus US-A-4,841,923, US-A-4,777,915 und US-A-5,548,263 bekannt. Diese Systeme weisen zwei mit ihren Polflächen einander zugekehrte, mit Abstand zueinander angeordnete Elektromagneten auf, zwischen denen ein Anker gegen die Kraft von rückstellenden Federelementen hin und her bewegbar geführt ist. Die rückstellenden Federelemente sind innerhalb der Elektromagneten angeordnet und der Anker fest mit dem Schaft des zu betätigenden Gaswechselventils verbunden. Dadurch, daß die rückstellenden Federelemente von den Elektromagneten umschlossen sind, ergibt sich ein großes Bauvolumen mit den vorstehend bereits erwähnten Nachteilen. Ein weiterer Nachteil besteht darin, daß der Anker fest mit dem Schaft des Gaswechselventils verbunden ist, so daß eine derartige Stellvorrichtung an der Brennkraftmaschine montiert werden muß und nicht in einfacher Weise ausgetauscht werden kann.

Aus der US-A-4 831 973 ist außerdem eine Betätigungsvorrichtung mit außerhalb der Elektromagnete befindlichen Rückstellfedern bekannt.

Aus US-A-3,882,833 ist eine elektromagnetisch betätigbare Stellvorrichtung für ein Gaswechselventil bekannt, die wassergekühlt ist und bei dem die Polflächen der beiden Elektromagneten jeweils nach außen weisen und dementsprechend zwei über eine Koppelstange fest miteinander verbundene Anker vorgesehen sind. Das als Schließfeder wirkende Federelement ist mit dem Schaft des Gaswechselventils verbunden, während das als Öffnungsfeder wirkende Federelement auf der dem Gaswechselventil abgekehrten Stirnseite der Stellvorrichtung angeordnet ist. Die feste Verbindung zwischen den beiden Ankers führt trotz der Kühlung zu nicht zu vermeidenden Längenänderungen der Koppelstange, die zu Änderungen im Abstand zwischen Polfläche und Anker jeweils führen und die Funktion beeinträchtigen können.

Der Erfindung liegt die Aufgabe zugrunde, die vorbekannten elektromagnetischen Stellvorrichtungen in ihrem Aufbau zu vereinfachen und so zu einer kompakteren raumsparenden Bauform zu gelangen.

Diese Aufgabe wird gemäß der Erfindung gelöst durch eine elektromagnetische Stellvorrichtung mit den im Anspruch 1 angegebenen Merkmalen.

Hierbei wirkt ein Federelement unmittelbar auf den Anker ein und das entgegenwirkende andere Federelement wirkt nach Art einer Rückstellfeder über das Stellorgan auf den Anker ein. Diese Bauform ermöglicht eine effektive Ausnutzung der Polflächen, was zu einer kompakteren Form der Stelleinrichtung insgesamt führt. Ein weiterer Vorteil dieser Ausgestaltung besteht darin, daß das Gaswechselventil wie bisher, mit einer in Schließrichtung wirkenden Ventilfeder versehen ist, die gleichzeitig als eines der Federelemente der Stellvorrichtung dient, das auf den Anker der Stellvorrichtung einwirkt. Daher besteht ein Vorteil der Erfindung darin, daß die Federelemente an der Stirnseiten der Elektromagneten angeordnet sind.

Hierbei ist besonders vorteilhaft, daß die Schubstange geteilt ausgeführt ist, wobei ein Teil mit dem Anker fest verbunden ist und der andere, dem Gaswechselventil abgekehrte Teil mit dem zugeordneten Federelement verbunden ist und durch dieses kraftschlüssig mit dem Anker in Verbindung steht. Durch die Unterteilung der Schubstange kann der Anker mit dem festverbundenen Teil der Schubstange eine rein axiale Bewegung ausführen. Der mit dem Federelement verbundene Teil der Schubstange kann bei der Verwendung einer Schraubenfeder als Federelement, ohne Beeinflussung des Ankers die bei ihrer Verformung auftretende Federrotation ausführen.

In vorteilhafter Ausgestaltung der Erfindung ist vorgesehen, daß bei den Elektromagneten jeweils die Magnetspule mit einem geblechten Jochkörper verbunden ist, so daß das Entstehen von Wirbelströmen vermindert wird.

In einer besonders vorteilhaften Ausgestaltung der Erfindung ist vorgesehen, daß einer der beiden Elektromagneten in Bewegungsrichtung des Ankers verschiebbar gelagert und mit einer Stelleinrichtung verbunden ist, die einen Zusatz-Elektromagenten aufweist und durch die der Abstand der einander zugekehrten Polflächen der beiden Elektromagneten veränderbar ist, wobei der verschiebbar gelagerte Elektromagnet im Zusammenwirken mit dem als Rückstellfeder wirkenden zweiten Federelement in zwei verschiedenen Endlagen gehalten werden kann. Hierdurch ist es möglich, den Abstand der Polflächen der beiden einander zugeordneten Elektromagneten und damit auch den Hub des Ankers und dementsprechend auch den Hub des Gaswechselventils zu verändern.

Die Erfindung wird anhand schematischer Ausführungsbeispiele näher erläutert. Es zeigen:
- Fig. 1: eine erfindungsgemäße Stelleinrichtung eines Gaswechselventils an einem Verbrennungsmotor,
- Fig. 2: eine Stelleinrichtung mit verstellbarem Hub,
- Fig. 3: in vergrößerter Darstellung eine spezielle Federschaltung.

Die Figuren 2 und 3 stellen keine Ausführungsform der Erfindung dar. Sie dienen lediglich der Darstellung von technischen Merkmalen der Unteransprüche.

Die in Fig. 1 dargestellte Stelleinrichtung zur Betätigung eines Gaswechselventils weist zwei mit Abstand zueinander angeordnete Stellmagnete 1 und 2 auf, deren Jochkörper mit Magnetspulen 3 und 4 versehen sind. Die Anordnung ist hierbei so getroffen, daß die jeweiligen Polflächen 5 und 6 einander gegenüberliegen. Zwischen den beiden Polflächen 5 und 6 ist ein Anker 7 angeordnet, der mit einer zweiteilig ausgebildeten Schubstange 8 verbunden ist, wobei der eine Schubstangenteil 8.1 fest mit dem Anker verbunden ist, während der andere Schubstangenteil 8.2 auf dem Anker 7 aufsitzt.

Die Schubstange 8 ist jeweils in einer Bohrung 9 des Elektromagneten 1 und einer Bohrung 10 des Elektromagneten 2 geführt.

Der Elektromagnet 1 ist an seinem dem Anker 7 abgekehrten Ende mit einem deckelförmigen Gehäuse 11 versehen, das als Widerlager für ein Federelement 12 dient, das sich mit seinem anderen Ende an einer Platte 13 abstützt, die mit der Schubstange 8.2 fest verbunden ist.

Die dem Anker 7 abgekehrte Stirnfläche 14 des Elektromagneten 2 ist dem zu betätigenden Gaswechselventil 15 an einer Brennkraftmaschine zugekehrt. Der Ventilschaft 16 des Gaswechselventils 15 ist hierbei in üblicher Weise im Zylinderkopf 17 geführt. Das freie Ende des Ventilschaftes 16 ist hierbei mit einem tellerförmigen Ansatz 18 fest verbunden, der als Widerlager eines ersten Federelementes 19 dient, das sich mit seinem anderen Ende auf dem Zylinderkopf 17 abstützt. Das Federelement 19 ist hierbei ebenso wie das Fe derelement 12 als Schraubendruckfeder ausgebildet, so daß beide Federelemente gegeneinander wirken, wobei das Federelement 19 zugleich als Schließfeder des Gaswechselventils dient.

Das Federelement 12 auf der einen Seite und das Federelement 19 auf der anderen Seite des Ankers 7 sind nun so ausgelegt, daß die Gleichgewichtslage des Ankers 7 etwa in der Mitte zwischen den beiden einander gegenüberliegenden Polflächen 5 und 6 der Elektromagnete 1 und 2 liegt. Hierbei kann eines der beiden Federelemente, beispielsweise das Federelement 12 mit progressiver Kennlinie ausgestaltet sein, so daß die Gleichgewichtslage sich aus der Mittenstellung in Richtung auf den Elektromagneten 1 verschiebt und somit ein einfacheres Starten möglich ist.

Wird zum Elektromagneten 1 die Stromzufuhr eingeschaltet, dann kommt der Anker 7 zur Anlage an der Polfläche 5, wobei das Federelement 12 zusammengedrückt und das Federelement 19 im wesentlichen entlastet wird. Das Gaswechselventil ist in dieser Position geschlossen.

Zum Öffnen des Gaswechselventils wird nun die Stromzufuhr zum Elektromagneten 1 abgeschaltet und die Stromzufuhr zum Elektromagneten 2 nach einem bestimmten Zeitpunkt zugeschaltet. Dadurch wird der Anker 7 nicht länger an der Polfläche des Elektromagneten 1 gehalten, so daß das Federelement 12 den Anker 7 in Richtung auf die Mittelstellung zwischen den beiden Polflächen der Magnete 1 und 2 verschieben kann. Hierbei wird das Federelement 19 belastet.

Das System schwingt im Betrieb über die Gleichgewichtslage hinaus auf die andere Seite. Da zwischenzeitlich die Stromzufuhr zum Elektromagneten 2 eingeschaltet worden ist, wird der Anker 7 eingefangen und kommt an der Polfläche 6 zur Anlage. Das Federelement 12 ist nunmehr teilweise entspannt, wohingegen das Federelement 19 zusammengedrückt ist. Da der Ventilschaft 16 über das Federelement 19 kraftschlüssig in jeder Stellung mit der Schubstange 8 in Verbindung steht, wird der Ventilschaft 16 um diesen Betrag verschoben und das Gaswechselventil entsprechend geöffnet. Zum Schließen des Gaswechselventils wird wieder umgeschaltet, so daß der vorstehend beschriebene Vorgang in umgekehrter Reihenfolge abläuft.

Da nun die Federelemente 12 und 19 jeweils axial und stirnseitig zu den Elektromagneten 1, 2 angeordnet sind, ergibt sich eine sehr schlanke Bauart. Gegenüber den vorbekannten Magnetsystemen, bei denen die Federelemente in die Magnetkörper integriert sind, ergibt sich ferner eine effektivere Ausnutzung der Polflächen. Die Unterteilung der Schubstange 8 in den mit dem Federelement 12 verbundenen Schubstangenteil 8.2 und den mit dem Anker fest verbundenen Schubstangenteil 8.1 einerseits und die Abkoppelung des Schubstangenteils 8.1 von dem zu betätigenden Stellorgane, hier dem Ventilschaft 16, der seinerseits mit dem tellerförmigen Ansatz 18 verbunden ist, ergibt sich der Vorteil, daß die beim Zusammendrücken und Entlasten der vorzugsweise als Schraubenfedern ausgebildeten Federelemente 12 und 19 auftretende Rotation jeweils auf das mit dem Federelement verbundene Bauteil beschränkt bleibt.

In Fig. 2 ist eine besondere Ausgestaltung der Ausführungsform einer elektromagnetischen Stelleinrichtung zur Betätigung eines Gaswechselventils dargestellt, die mit einer Federanordnung versehen ist, wie sie nachstehend anhand von Fig. 3 beschrieben wird. Die in Fig. 2 dargestellte Anordnung weist wiederum einen oberen Elektromagneten 1 und einen unteren Elektromagneten 2 auf, die mit Abstand zueinander angeordnet sind und zwischen denen ein Anker 7 axial bewegbar geführt ist, der über seine Schubstange 8 auf den Ventilschaft 16 des Gaswechselventils 15 einwirken kann.

In Fig. 3 ist die beim Ausführungsbeispiel gem. Fig. 2 dargestellte, ebenfalls schlankbauende Ausführung in Einzelheiten dargestellt und beschrieben. Ausgehend von einer Magnetanordnung, wie sie anhand von Fig. 1 beschrieben ist, sind hier beide Federelemente 12 und 19 auf der dem Stellorgan 15 zugekehrten Stirnseite des untenliegenden Magneten 2 angeordnet sind. In der Darstellung ist der Magnet 2 lediglich angedeutet. Der hier nur angedeutete Anker 7 ist über sehe Schubstange 8 mit einem glockenförmig ausgebildeten Widerlagerelement 13.1 versehen. Das zweite Federelement 12 stützt sich hierbei mit einem Ende auf dem freien Rand 13.2 des Widerlagers 13.1 ab und mit seinem anderen Ende auf der Stirnfläche 14 des Magneten 2. Der mit dem Ventilschaft 16 verbundene tellerförmige Ansatz 18 befindet sich hierbei innerhalb des glockenförmigen Widerlagers 13.1 und ist hierbei, wie anhand von Fig. 1 beschrieben, über das erste Federelement 19 auf der Oberfläche des Zylinderkopfs 17 abgestützt. Durch diese Verschachtelung der beiden Federelemente 12 und 19 kann gegenüber der Ausführungsform gem. Fig. 1 die Bauhöhe reduziert werden, ohne daß die kompakte schlanke Bauform der Elektromagnete aufgegeben wird. Die Arbeitsweise entspricht der anhand von Fig. 1 beschriebenen Arbeitsweise. Die beiden Federelemente 12 und 19 besitzen trotz der unterschiedlichen geometrischen Abmessungen die gleiche Federsteifigkeit. Zur Erleichterung des "Anfahrens" kann das Federelement 12, wie vorstehend beschrieben, eine progressive Kennlinie aufweisen.

Bei der Ausführungsform gem. Fig. 2 ist der Elektromagnet 2 in Richtung des Doppelpfeiles 20 verschiebbar gelagert und mit einer Verstelleinrichtung 21 verbunden, die bei dem hier dargestellten Ausführungsbeispiel im wesentlichen durch einen Zusatzmagneten 22 einer Ankerplatte 23 und einem mit dem zu verschiebenden Elektromagneten 2 verbundenen Koppelelement 24 gebildet wird. Der Elektromagnet 1 und der Zusatzmagnet 22 sind hierbei über einen schematisch angedeuteten Träger 26 starr mit dem Zylinderkopf 17 verbunden.

Ist der Zusatzmagnet 22 stromlos gesetzt, wird unter der Wirkung einer entsprechenden Rückstellfeder der verschiebbar gelagerte Elektromagnet 2 gegen einen Distanzhalter 27 gedrückt, der den lichten Abstand zwischen den beiden Polflächen 5 und 6 und damit den möglichen Hub des Ankers 7 vorgibt. Hierbei befindet sich die Ankerplatte 23 der Verstelleinrichtung in Höhe der gestrichelt dargestellten Positionslinie 28. Bei dem dargestellten Ausführungsbeispiel bildet das zweite Federelement 12 zugleich die Rückstellfeder.

Wird nun der Elektromagnet 22 erregt, wird die Ankerplatte 23 angezogen und der verschiebbar gelagerte Magnet 2 gegen das Stellorgan vorgeschoben, so daß der lichte Abstand zwischen den beiden Polflächen 5 und 6 um den vorgegebenen Hub vergrößert ist und dementsprechend auch der Arbeitshub des Ankers 7 um dieses Maß erhöht ist. Bei der Anwendung auf ein Gaswechselventil als Stellorgan ergibt sich somit die Möglichkeit, während der Einschaltzeit des Zusatzmagneten 22 einen höheren Ventilhub zu bewirken, so daß ein derart angesteuertes Gaswechselventil mit zwei unterschiedlichen Hubweiten und damit mit zwei unterschiedlichen Öffnungsquerschnitten betrieben werden kann.

Die "Arbeitsrichtung" des Zusatzmagneten sollte so getroffen werden, daß die Position des verschiebbaren Magneten bei stromlosem Zusatzmagneten der Normalbetriebsweise entspricht. Stellt die Betriebsweise mit kurzem Hub des Ankers 7 den "Normalbetrieb" dar, dann befindet sich die Ankerplatte 23 in der gestrichelten Position gem. Fig. 2. Stellt die Betriebsweise mit langem Hub den "Normalbetrieb" dar, muß die Ankerplatte 23 auf der anderen Seite des Zusatzmagneten 22 angeordnet sein. Es ergibt sich eine Energieersparnis, wenn der Zusatzmagnet nur während der jeweiligen "Sonderbetriebsphase" erregt wird. Anstelle einer magnetisch betätigbaren Stelleinrichtung 21 kann auch eine mechanische, hydraulische oder pneumatische Verstellung der Hubweite des Ankers 7 durch Verschieben des Magneten 2 vorgesehen sein.

Anstelle oder in Kombination mit den beschriebenen Schraubenfedern können auch Torsionsfedern oder Biegefedern, beispielsweise Blattfedern verwendet werden.

Die Magnete können im Horizontalschnitt einen Kreisquerschnitt, aber auch einem Rechteck- oder Quadratquerschnitt aufweisen. Letzteres ist günstig für den geblechten Jochkörper.

## Patentansprüche

1. Elektromagnetische Stelleinrichtung eines Gaswechselventils (15) an einer Brennkraftmaschine, wobei das Gaswechselventil mit einem Ansatz (18) versehen ist und durch ein erstes Federelement (19) in Schließrichtung des Gaswechselventils beaufschlagt wird, wobei die Stelleinrichtung wenigstens eine Schubstange (8) aufweist, die auf das zu betätigende Gaswechselventil (15) einwirkt und die mit einem Anker (7) in Verbindung steht, der zwischen den Polflächen (5, 6) von zwei in axialem Abstand zueinander angeordneten Elektromagneten (1, 2) hin und her bewegbar geführt ist und der bei stromlos gesetzten Elektromagneten (1, 2) durch ein gegen das erste Federelement (19) wirkendes zweites Federelement (12) in einer Zwischenstellung zwischen den Polflächen (5, 6) gehalten wird, **dadurch gekennzeichnet, daß** die Federelemente (12, 19) außerhalb der Elektromagnete (1, 2) jeweils an deren Stirnseiten angeordnet sind, und daß die Schubstange (8) geteilt ausgeführt ist, wobei ein Teil (8.1) mit dem Anker (7) fest verbunden ist und der andere, dem Gaswechselventil (15) abgekehrte Teil (8.2) mit dem zugeordneten zweiten Federelement (12) verbunden ist und durch dieses kraftschlüssig mit dem Anker (7) in Verbindung steht.

2. Stelleinrichtung nach Anspruch 1, **dadurch gekennzeichnet, daß** bei den Elektromagneten (1, 2) die Magnetspulen (3, 4) in einem geblechten Jochkörper angeordnet sind.

3. Stelleinrichtung nach Anspruch 1 oder 2, **dadurch gekennzeichnet, daß** einer der beiden Elektromagnete (2) in Bewegungsrichtung (20) des Ankers (7) verschiebbar gelagert und mit einer Stelleinrichtung (21) verbunden ist, die einen Zusatzelektromagneten (22) aufweist und durch die der Abstand der einander zugekehrten Polflächen (5, 6) der beiden Elektromagnete (1, 2) veränderbar ist, wobei der verschiebbar gelagerte Elektromagnet (2) im Zusammenwirken mit dem als Rückstellfeder wirkenden zweiten Federelement in zwei verschiedenen Endlagen positionierbar ist.

## Claims

1. Electromagnetic adjustment device of a gas exchange valve (15) in an internal combustion engine, the gas exchange valve being provided with an extension (18) and being impinged upon by a first spring element (19) in closure direction of the gas exchange valve, the adjustment device having at least one connecting rod (8) which acts upon the gas exchange valve (15) to be actuated and communicates with an anchor (7) which is guided in a movable fashion back and forth between the pole faces (5, 6) of two electromagnets (1, 2) which are disposed at an axial spacing from each other, and which anchor, when the electromagnets (1, 2) are set to be currentless, is held in an intermediate position between the pole faces (5, 6) by a second spring element (12) acting in opposition to the first spring element (19), **characterised in that** the spring elements (12, 19) are disposed outwith the electromagnets (1, 2) respectively on their end sides, and **in that** the connecting rod (8) has a divided configuration, one part (8.1) being securely connected to the anchor (7) and the other part (8.2), which is orientated away from the gas exchange valve (15), being connected to the assigned second spring element (12) and communicating in a frictional manner with the anchor (7) by means of said spring element (12).

2. Adjustment device according to claim 1, **characterised in that** the magnetic coils (3, 4) in the case of the electromagnets (1, 2) are disposed in a laminated yoke body.

3. Adjustment device according to claim 1 or 2, **characterised in that** one of the two electromagnets (2) is mounted displaceably in the direction of movement (20) of the anchor (7) and is connected to an adjustment device (21) which has an additional electromagnet (22) and by means of which the spacing of the pole faces (5, 6) of the two electromagnets (1, 2), which pole faces are orientated towards each other, is changeable, the displaceably mounted electromagnet (2) being positionable in two different end positions in cooperation with the second spring element operating as a return spring.

## Revendications

1. Dispositif de commande électromagnétique d'une soupape d'échange de gaz (15) sur un moteur à combustion interne, la soupape d'échange de gaz (18) étant pourvue d'une embase (18) et sollicitée par un premier élément de ressort (19) dans le sens de fermeture de la soupape d'échange de gaz, le dispositif de commande présentant au moins une tige de poussée (8), qui agit sur la soupape d'échange de gaz (15) à actionner et est en liaison avec un induit (7), qui est guidé de façon à pouvoir faire un mouvement de va-et-vient entre les faces polaires (5, 6) de deux électroaimants (1, 2) disposés avec un espacement axial l'un par rapport à l'autre et qui, lorsque les électroaimants (1, 2) sont mis hors tension, est maintenu, par un deuxième élément de ressort (12) agissant dans le sens contraire au premier élément de ressort (19) dans une position intermédiaire entre les faces polaires (5, 6), **caractérisé en ce que** les éléments de ressort (12, 19) sont respectivement disposés à l'extérieur des électroaimants (1, 2) sur leurs faces frontales et **en ce que** la tige de poussée (8) est réalisée en plusieurs parties, une partie (8.1) étant reliée de façon fixe à l'induit (7) et l'autre partie (8.2), opposée à la soupape d'échange de gaz (15), étant reliée au deuxième élément de ressort (12) attribué et étant en liaison avec l'induit (7) sous l'influence de la force de cet élément de ressort.

2. Système de commande selon la revendication 1, **caractérisé en ce que** les bobines d'aimant (3, 4) des électroaimants (1,2) sont disposées dans un corps de culasse feuilleté.

3. Dispositif de commande selon la revendication 1 ou 2, **caractérisé en ce que** l'un des deux électroaimants (2) est logé de façon à pouvoir coulisser dans la direction de déplacement (20) de l'induit (7) et relié à un dispositif de commande (21), qui présente un électroaimant supplémentaire (22) et au moyen duquel on peut faire varier l'espacement des faces polaires (5, 6) tournées l'une vers l'autre des deux électroaimants (1, 2), l'électroaimant (2) logé de façon coulissante pouvant être positionné dans deux positions extrêmes différentes conjointement avec le deuxième élément de ressort faisant office de ressort de rappel.
